# FASCICULE DE BREVET EUROPEEN

(11) **EP 1 758 219 B1**
(45) Date de publication et mention de la délivrance du brevet: **27.02.2008**
(21) Numéro de dépôt: 06300761.1
(22) Date de dépôt: 06.07.2006
(51) Int. Cl.: H01T 13/44

(54) **Bougie d'allumage pour un moteur à combustion interne**
Zündkerze für Verbrennungsmotor
Spark plug for internal combustion engine

(30) Priorité: 25.08.2005 FR 0552563
(43) Date de publication de la demande: 28.02.2007
(73) Titulaire: Renault SAS, 92100 Boulogne Billancourt (FR)
(72) Inventeur: Jaffrezic, Xavier, 78140 Velizy (FR); Agneray, André, 92100 Boulogne (FR)

(56) Documents cités:
- FR-A- 2 859 830

## Description

L'invention concerne une bougie de génération de plasma, utilisée notamment pour l'allumage de moteurs à combustion interne par étincelles électriques entre les électrodes d'une bougie.

Une bougie d'allumage pour le moteur à combustion interne d'un véhicule automobile, de forme générale sensiblement cylindrique, comporte :
- une partie inférieure essentiellement capacitive
- une partie supérieure essentiellement inductive comportant :
   - un mandrin central entouré d'un bobinage comportant au moins un enroulement à spires jointives,
   - une enveloppe externe,
   - un isolant interposé radialement entre l'enveloppe et le bobinage.

Les publications, FR2859830, FR2859569, FR2859831 concernent une telle bougie multi-étincelles intégrant un résonateur série. L'unique enroulement de spires du bobinage permet de garantir un coefficient de qualité élevé qui est le rapport entre l'énergie emmagasinée dans la structure et les pertes ohmiques et diélectriques. Toute l'énergie est donc stockée sous forme magnétique et transférée vers la partie essentiellement capacitive. En outre, le bobinage présente des effets de bord qui dévient les lignes de champ magnétique. Ces dernières traversent radialement les spires situées aux extrémités du bobinage. La résistance apparente des spires situées aux extrémités du bobinage est augmentée ce qui dégrade le coefficient de qualité du bobinage et donc les propriétés du résonateur.

Afin de pallier ces inconvénients, l'invention vise à diminuer les effets de bord de façon à optimiser les propriétés du résonateur.

A cet effet, l'invention propose une bougie du type cité ci-dessus, caractérisé en ce que la bougie comporte une bague :
- en matériau magnétique,
- agencée à une extrémité axiale du bobinage et
- dont une face radiale est adjacente à la spire d'extrémité du bobinage.

Selon d'autres caractéristiques de l'invention, la bague est en matériau ferromagnétique, par exemple, en ferrite.

Selon d'autres caractéristiques de l'invention, l'épaisseur radiale de la bague est au moins égale au quart du rayon de la spire d'extrémité jointive.

Selon d'autres caractéristiques de l'invention, le rayon médian de la bague est sensiblement égal au rayon médian de la spire d'extrémité.

D'autres caractéristiques et avantages de l'invention apparaîtront à la lecture de la description d'exemples de réalisation en référence aux figures annexées.

La figure 1 représente une vue schématique en coupe selon l'axe Z d'une bougie à plasma radiofréquence selon l'état de la technique.

La figure 2 représente une vue schématique en coupe selon, l'axe Z d'une bougie à plasma radiofréquence comportant une bague à propriétés électromagnétiques selon l'invention.

La figure 3 représente une vue en coupe de la partie inductive de la figure 2.

Des éléments identiques ou analogues sont désignés par les mêmes chiffres de référence.

Tel que représenté à la figure 1, une bougie à plasma radiofréquence 1 de forme générale sensiblement cylindrique d'axe Z comporte principalement une partie inférieure essentiellement capacitive C et une partie supérieure essentiellement inductive I, les parties C et I étant de forme sensiblement allongée, connectées en série.

La partie essentiellement capacitive C comporte, notamment, un culot 2 destiné à être relié à la masse et entourant une électrode centrale 3, sensiblement cylindrique, d'axe Z, jouant le rôle d'électrode haute tension. Un bloc électriquement isolant, appelé « isolant » 4 est placé entre le culot 2 et l'électrode centrale 3, l'isolant 4 étant configuré de manière à guider les étincelles entre les électrodes 2 et 3. D'une manière bien connue dans l'état de la technique, le culot 2 présente, sur la face extérieure de sa partie inférieure la plus proche de la culasse du moteur à combustion interne équipé de la bougie 1, une forme appropriée à la mise en place, au maintien et au serrage de la bougie 1 sur la culasse (par exemple et de manière non limitative, ainsi que représenté sur la figure 1 : un filetage).

La partie essentiellement inductive I de la bougie 1 comporte de l'intérieur vers l'extérieur : un mandrin 8 central, un bobinage 5, un isolant 7, une enveloppe externe 6.

Le mandrin 8 central est de forme générale cylindrique à section circulaire dont l'axe est sensiblement confondu avec l'axe Z de la bougie 1. Il est réalisé en matériau isolant et amagnétique.

Le bobinage 5 est de forme générale cylindrique à section circulaire. Il est composé d'un fil de diamètre D enroulé et formant des spires 51 jointives entourant le mandrin 8 central depuis une première spire 51 a jusqu'à une dernière spire 51b, qui constituent les deux spires d'extrémité 51a, 51b du bobinage 5. La première spire 51a est reliée au connecteur 12 et la dernière spire 51b est reliée par des moyens appropriés 14 à une extrémité interne de l'électrode centrale 3.

L'isolant 7 qui entoure le bobinage 5 est de forme générale cylindrique. Il peut être choisi dans différents matériaux tel que la céramique.

L'enveloppe externe 6 est de forme générale cylindrique. Elle est connectée à une masse et entoure le bobinage 5. L'enveloppe 6 a une fonction de blindage électromagnétique. L'enveloppe 6 peut être choisie dans un matériau non ferreux à conductivité élevée tel que le cuivre.

Tel que représenté à la figure 2, une bougie à plasma radiofréquence 1 de forme générale sensiblement cylindrique d'axe Z comporte principalement une partie inférieure essentiellement capacitive C et une partie supérieure essentiellement inductive I, les parties C et I étant de forme sensiblement allongée, connectées en série. La partie essentiellement capacitive C est telle que décrite précédemment à la figure 1. La partie essentiellement inductive I de la bougie 1 comporte de l'intérieur vers l'extérieur : un mandrin 8 central, un bobinage 5, une bague 9, un isolant 7, une enveloppe externe 6.

Le mandrin 8 central, le bobinage 5, l'isolant 7 et l'enveloppe externe 6 sont tels que décrits précédemment à la figure 1.

La bague 9 est de forme générale cylindrique à section circulaire. La bague 9 dispose d'un axe sensiblement confondu avec celui du bobinage 5 en l'occurrence l'axe Z. Elle entoure le mandrin 8. Elle est disposée à une des extrémités axiales du bobinage 5, la dernière spire 51b et l'une de ses faces radiales 10 est adjacente à la dernière spire 51b.

La bague 9 est magnétique. Par exemple, la bague 9 peut être choisie en ferrite. L'homme du métier prendra toute mesure adéquate pour que l'isolation électrique soit assurée.

Concernant les dimensions de la bague 9, la bague 9 se caractérise par :
- une épaisseur E,
- un rayon médian R et
- une hauteur H.

L'épaisseur E est au moins égale au quart du rayon médian S de la dernière spire 51b.

Le rayon médian R est sensiblement égal au rayon médian S de la dernière spire 51b de telle façon que sensiblement la même quantité d'élément magnétique soit répartie de part et d'autre de la dernière spire 51b. Le rayon médian R est défini comme la distance entre l'axe de la bobine Z et l'axe médian P de la bague 9. Le rayon médian S de la dernière spire 51b correspond à la distance entre l'axe de la bobine Z et le centre de la dernière spire. En d'autre terme, en section axiale, le plan axial médian de la bague 9 est aligné avec le centre de la dernière spire 51 b.

La hauteur H est au moins égale à cinq fois le diamètre D du fil constituant le bobinage 5 afin d'assurer un volume suffisant pour éviter au matériau magnétique de subir une saturation magnétique.

L'utilisation d'une bague 9 magnétique est inattendue. En effet, habituellement un élément magnétique est utilisé de façon à modifier la perméabilité magnétique du noyau d'un bobinage 5 pour augmenter son inductance propre. L'invention propose non pas de modifier l'inductance propre du bobinage 5 mais de modifier la trajectoire des lignes de champ magnétique tout en conservant la valeur de l'inductance de façon à réduire les effets de bord. En effet, la bague 9 diminue la valeur du champ magnétique radial dans la section des spires. Le positionnement jointif de la bague 9 à la dernière spire 51b permet de modifier globalement le champ magnétique qui traverse de façon radiale la section de la dernière spire 51b et des spires 51 se situant à proximité. Le courant de Foucault induit par ce champ est donc réduit ce qui facilite la circulation du courant traversant le bobinage 5, qui est en sens opposé au courant de Foucault. L'impédance à fréquence d'excitation du bobinage 5 est donc réduite ce qui permet d'augmenter le coefficient de qualité du résonateur.

Cette invention n'est pas limitée au mode de réalisation décrit et illustré qui a été donné à titre d'exemple. Ci-dessus, différentes variantes sont proposées.

Une bague 9 peut également être jointive à chacune des spires d'extrémité 51a, 51b.

De façon générale, la forme du bobinage 5 dépend du mandrin 8 qu'il entoure. Par exemple, si le mandrin 8 est de forme générale cylindrique à section carrée, le bobinage 5 est de forme générale tubulaire à section carrée. Néanmoins, le bobinage 5 peut avoir une forme générale différente de celle du mandrin 8.

Le bobinage 5 peut comporter plusieurs enroulements à spires 51 jointives.

## Revendications

1. Bougie d'allumage (1) pour le moteur à combustion interne d'un véhicule automobile, de forme générale sensiblement cylindrique, comportant :
- une partie inférieure essentiellement capacitive (C)
- une partie supérieure essentiellement inductive (I) comportant :
- un mandrin (8) central entouré d'un bobinage (5) comportant au moins un enroulement à spires (51) jointives,
- une enveloppe externe (6),
- un isolant (7) interposé radialement entre l'enveloppe (6) et le bobinage (5)
**caractérisée en ce qu**'elle comporte une bague (9)
- en matériau magnétique,
- agencée à une extrémité axiale (51 b) du bobinage (5) et
- dont une face radiale (10) est adjacente à la spire d'extrémité (51 b) du bobinage (5).

2. Bougie d'allumage (1) selon la revendication 1, **caractérisée en ce que** la bague (9) est en matériau ferromagnétique, par exemple, en ferrite.

3. Bougie d'allumage (1) selon l'une des revendications précédentes, **caractérisée en ce que** l'épaisseur radiale (E) de la bague (9) est au moins égale au quart du rayon (S) de la spire d'extrémité (51a, 51b) jointive.

4. Bougie d'allumage (1) selon l'une des revendications précédentes, **caractérisée en ce que** le rayon médian (R) de la bague (9) est sensiblement égal au rayon médian (S) de la spire d'extrémité (5).

5. Bougie d'allumage (1) selon l'une des revendications précédentes, **caractérisée en ce que** la hauteur axiale (H) de la bague (9) est au moins égal à cinq fois le diamètre (D) du fil constituant le bobinage (5).

## Claims

1. Spark plug (1) for the internal combustion engine of a motor vehicle, of generally cylindrical form, comprising:
- a bottom, essentially capacitive, portion (C)
- a top, essentially inductive, portion (I) comprising:
- a central mandrel (8) surrounded by a coil (5) comprising at least one winding with joined turns (51),
- an outer casing (6),
- an insulator (7) interposed radially between the casing (6) and the coil (5),
**characterized in that** it comprises a ring (9)
- made of magnetic material,
- arranged at one axial end (51b) of the coil (5) and
- of which one radial face (10) is adjacent to the end turn (51b) of the coil (5).

2. Spark plug (1) according to Claim 1, **characterized in that** the ring (9) is made of a ferromagnetic material, for example of ferrite.

3. Spark plug (1) according to one of the preceding claims, **characterized in that** the radial thickness (E) of the ring (9) is at least equal to a quarter of the radius (S) of the joined end turn (51a, 51b).

4. Spark plug (1) according to one of the preceding claims, **characterized in that** the median radius (R) of the ring (9) is substantially equal to the median radius (S) of the end turn (5).

5. Spark plug (1) according to one of the preceding claims, **characterized in that** the axial height (H) of the ring (9) is at least equal to five times the diameter (D) of the wire forming the coil (5).

## Patentansprüche

1. Zündkerze (1) für den Verbrennungsmotor eines Kraftfahrzeugs, von im Wesentlichen zylindrischer allgemeiner Form, die aufweist:
- einen unteren, im Wesentlichen kapazitiven Bereich (C),
- einen oberen, im Wesentlichen induktiven Bereich (I), der aufweist:
- einen zentralen Spulenkern (8), der von einer Spule (5) umgeben ist, die mindestens eine Wicklung mit aneinandergrenzenden Windungen (51) aufweist,
- eine Außenhülle (6),
- eine Isolierung (7), die radial zwischen die Hülle (6) und die Spule (5) eingefügt ist,
**dadurch gekennzeichnet, dass** sie einen Ring (9)
- aus magnetischem Werkstoff aufweist,
- der an einem axialen Ende (51b) der Spule (5) angeordnet ist, und
- von dem eine radiale Seite (10) der Endwindung (51b) der Spule (5) benachbart ist.

2. Zündkerze (1) nach Anspruch 1, **dadurch gekennzeichnet, dass** der Ring (9) aus ferromagnetischem Material, zum Beispiel aus Ferrit, ist.

3. Zündkerze (1) nach einem der vorhergehenden Ansprüche, **dadurch gekennzeichnet, dass** die radiale Dicke (E) des Rings (9) mindestens gleich einem Viertel des Radius (S) der angrenzenden Endwindung (51a, 51b) ist.

4. Zündkerze (1) nach einem der vorhergehenden Ansprüche, **dadurch gekennzeichnet, dass** der mittlere Radius (R) des Rings (9) im Wesentlichen gleich dem mittleren Radius (S) der Endwindung (5) ist.

5. Zündkerze (1) nach einem der vorhergehenden Ansprüche, **dadurch gekennzeichnet, dass** die axiale Höhe (H) des Rings (9) mindestens gleich fünf mal der Durchmesser (D) des die Spule (5) bildenden Drahts ist.
